# EUROPÄISCHE PATENTSCHRIFT

(11) **EP 2 144 532 B1**
(45) Veröffentlichungstag und Bekanntmachung des Hinweises auf die Patenterteilung: **22.08.2012**
(21) Anmeldenummer: 08749917.4
(22) Anmeldetag: 30.04.2008
(51) Int. Cl.: A47B 95/02, E05B 1/00

(54) **MÖBELGRIFF FÜR EINE FRONTBLENDE**
FURNITURE GRIP FOR A FRONT PANEL
POIGNÉE DE MEUBLE POUR UN PANNEAU FRONTAL

(30) Priorität: 07.05.2007 DE 202007006691 U
(43) Veröffentlichungstag der Anmeldung: 20.01.2010
(73) Patentinhaber: Hettich Strothmann GmbH & Co. KG, 33397 Rietberg (DE)
(72) Erfinder: TORMA, Pavol, 4023 Kosice (SK)
(74) Vertreter: Dantz, Jan Henning
(86) Internationale Anmeldenummer: PCT/EP2008/055329
(87) Internationale Veröffentlichungsnummer: WO 2008/135490

(56) Entgegenhaltungen:
- EP-A1- 2 080 449
- DE-U1-202006 005 648
- FR-A- 2 274 200
- US-A- 2 841 031

## Beschreibung

Die vorliegende Erfindung betrifft einen Möbelgriff für eine Frontblende, mit einem an einer Frontblende montierbaren Gehäuse, an dem eine Griffplatte gehalten ist.

Aus der DE 25 16 744 A1 ist ein Möbel bekannt, bei dem an der Frontblende in eine Aufnahme ein Griffelement eingesetzt ist. Das Griffelement weist einen Hohlraum auf, wobei nach innen hervorstehende Vorsprünge durch den Benutzer gegriffen werden können, wenn dieser seine Finger in das Griffelement einfügt. Nachteilig bei einem solchen Griffelement ist, dass der Innenraum des Griffelementes relativ leicht verschmutzen kann, und im Bereich der Griffelemente eine dunkle Öffnung verbleibt, was optisch nicht ansprechend ist.

Die DE 20 2006 005 648 U1 offenbart einen Griff für Schiebtüren und Schiebefenster, bei dem an einem Gehäuse eine durch eine Feder vorgespannte Verschlussblende angeordnet ist. Die Verschlussblende wird zur Betätigung des Griffes eingedrückt und dann durch die Feder wieder in eine Ausgangsposition gedrückt.

Es ist daher Aufgabe der vorliegenden Erfindung einen Möbelgriff für eine Frontblende zu schaffen, der Frontblende ein geschlossenes Erscheinungsbild gibt und gegen Verschmutzung geschützt ist.

Diese Aufgabe wird mit einem Möbelgriff mit den Merkmalen des Anspruches 1 gelöst.

Erfindungsgemäß ist die Griffplatte federnd in dem Gehäuse gelagert und nach einem Eindrücken der Griffplatte ist ein Rand des Gehäuses zum Öffnen der Frontblende greifbar. Die Griffplatte verschließt somit das Gehäuse, so dass sich in dem Gehäuse keine Verschmutzungen ablagern. Zudem ist die Griffplatte ein Verschlussmittel für das Gehäuse, das ein optisch geschlossenes Erscheinungsbild schafft, so dass die Frontblende eine im Wesentlichen ebene Kontur haben kann. Insbesondere treten dadurch keine dunklen Öffnungen im Bereich des Griffelementtes auf.

Gemäß der Erfindung weist die Griffplatte und das Gehäuse jeweils eine schräg zur Ebene der Frontblende ausgebildete Anlagefläche zur Zentrierung der Griffplatte auf. Dadurch ist die Griffplatte in einer vorbestimmten Position gehalten, wobei die schräge Anlagefläche beispielsweise in einem Winkelbereich zwischen 30° und 60° geneigt gegenüber der Ebene der Frontblende ausgebildet sein kann.

Gemäß einer bevorzugten Ausgestaltung der Erfindung ist die Griffplatte randseitig gegen einen Ring des Gehäuses gedrückt gehalten. Dadurch kann die Griffplatte allseitig umschlossen durch das Gehäuse umgeben sein und ist verliersicher an dem Gehäuse aufgenommen. Die Griffplatte kann dabei kreisrund oder auch als ovale, quadratische, rechteckige oder mehreckige Scheibe ausgebildet sein, so dass eine Bedienung des Möbelgriffes von unterschiedlichen Seiten her möglich ist und kein hinderliches Scharnier an einer Seite vorgesehen ist.

Um den Möbelgriff auf einfache Weise an einer Frontblende montieren zu können, ist das Gehäuse auf der zur Griffplatte gegenüberliegenden Seite durch eine Abdeckung verschlossen. Dadurch besitzt der Möbelgriff eine geringe Anzahl von Bauteilen und kann leicht montiert werden.

Die Feder ist durch ein Schaumstoffelement gebildet. Dies ist einerseits kostengünstig in der Herstellung und zudem kann die Griffplatte in unterschiedliche Richtungen verschwenkt werden, um den Ring des Gehäuses greifen zu können. Das Schaumstoffelement ist dabei zwischen Griffplatte und Abdeckung angeordnet Es ist mit der Griffplatte und/oder der Abdeckung verklebt. Dadurch kann der Möbelgriff auch als vormontierte Einheit in die Frontblende eingebaut werden.

Das Gehäuse kann dabei entweder an einer zylindrischen Durchgangsbohrung der Frontblende festgelegt werden, was eine einfache Montage bedeutet, wobei dann von außen ein nach innen hervorstehender Ring des Gehäuses sichtbar bleibt. Alternativ ist das Gehäuse gestuft ausgebildet und an einer gestuften Durchgangsöffnung der Frontblende festgelegt. Dadurch kann der sichtbare Bereich des Gehäuses auf ein Minimum reduziert werden.

Die Erfindung wird nachfolgend anhand von zwei Ausf"uhrungsbeispielen mit Bezug auf die beigefügten Zeichnungen näher erläutert. Es zeigen:
- Figur 1: eine Explosionsdarstellung eines ersten Ausführungsbeispieles eines erfindungsgemäßen Möbelgriffes;
- Figuren 2 und 3: zwei geschnittene Seitenansichten des Möbelgriffes der Figur 1;
- Figuren 4 und 5: zwei perspektivische Ansichten des Möbelgriffes der Figur 1;
- Figur 6: eine Explosionsdarstellung eines zweiten Ausführungsbeispieles eines erfindungsgemäßen Möbelgriffes;
- Figuren 7 und 8: zwei geschnittene Seitenansichten des Möbelgriifes der Figur 6, und
- Figuren 9 und 10: zwei perspektivische Ansichten des Möbelgriffes der Figur 6.

Ein Möbelgriff 1 ist an einer Frontblende 2 eines Möbels, beispielsweise einer Möbeltür, einer Klappe oder einem Schubkasten montierbar, an der eine zylindrische Durchgangsöffnung 3 vorgesehen ist. Der Möbelgriff 1 umfasst ein Gehäuse 4, das an der Durchgangsöffnung 3 festlegbar ist. In dem Gehäuse 4 ist eine Griffplatte 5 aufgenommen, die durch eine Feder in Form eines Schaumstoffelementes 6 zur Vorderseite hin gedrückt wird. Rückseitig ist das Gehäuse 4 mit einer Abdeckung 7 verschlossen.

In Figur 2 ist der Möbelgriff 1 in der Einbaussituation dargestellt. Das Gehäuse 4 besitzt an der Vorderseite einen nach innen gerichteten umlaufenden Ring 9, so dass die Öffnung in dem Ring 9 kleiner ausgebildet ist als der Durchmesser der Griffplatte 5. Die Griffplatte 5 besitzt einen mittleren Abschnitt, der dicker ausgebildet ist als ein randseitig hervorstehender Ring 8, der an dem Ring 9 des Gehäuses 4 anliegt. In der Ruheposition wird die Griffplatte 5 durch das Schaumstoffelement 6 gegen den Ring 9 des Gehäuses 4 gedrückt, wobei der Durchmesser des Schaumstoffelementes 6 kleiner ist als der Innenraum des Gehäuses 4. Rückseitig ist der Möbelgriff durch eine Abdeckung 7 verschlossen, die größer ausgebildet ist als die Durchgangsöffnung 3 und einen nach außen gerichteten Rand 13 des Gehäuses 4 mit einem Endabschnitt 14 übergreift. Die Abdeckung 7 kann über ein oder mehrere Schrauben 15 an der Frontplatte 2 festgelegt sein.

In der Ausgangsposition bilden eine Oberfläche 12 der Griffplatte 5, eine Oberfläche des Ringes 9 des Gehäuses 4 sowie die Frontplatte im Wesentlichen eine gemeinsame ebene Oberfläche aus, die auch in einer einheitlichen Farbe gehalten sein kann. Der Innenraum des Gehäuses 4 ist durch die Griffplatte 5 gegen Verschmutzung geschützt. Wenn die Frontblende 2 geöffnet werden soll, kann die Griffplatte 5 gegen die Federkraft des Schaumstoffelementes 6 verschwenkt werden, wie dies in Figur 3 dargestellt ist. Dann wird der Ring 8 der Griffplatte 5 von dem Ring 9 des Gehäuses 4 abgehoben und der Benutzer kann nun von innen den Ring 9 greifen und die Frontplatte 2 nach außen ziehen. Aufgrund der kreisförmigen Ausbildung der Griffplatte 5 kann dieser an jeder beliebigen Stelle gegriffen und nach innen gedrückt werden.

Sobald die Öffnungsbewegung abgeschlossen ist und die Griffplatte 5 losgelassen wird, drückt das Schaumstoffelement 6 die Griffplatte 5 wieder in die Ausgangsposition zurück, wobei zwischen dem dickeren Abschnitt der Griffplatte 5 und dem Ring 8 eine schräge Anlagefläche 10 ausgebildet ist, die mit einer schrägen Anlagefläche 11 an dem Ring 9 des Gehäuses 4 zusammenwirkt, um die Griffplatte 5 zu zentrieren.

In Figur 4 ist das Griffelement 1 in der eingebauten Situation von der Vorderseite her gezeigt, wobei an der Frontblende 2 nur ein schmaler Abschnitt des Ringes 9 und die Griffplatte 5 zu sehen sind, die in einer Ebene mit der Frontplatte 2 angeordnet sind und somit ein geschlossenes Erscheinungsbild schaffen.

In Figur 5 ist der Möbelgriff rückseitig gezeigt, wobei hier nur die Abdeckung 7 zu sehen ist mit den Befestigungsmitteln, so dass auch von der Rückseite ein geschlossenes Erscheinungsbild vorhanden ist.

In den Figuren 6 bis 10 ist ein zweites Ausführungsbeispiel eines Möbelgriffes. 1' gezeigt, bei dem im Wesentlichen die Gestaltung einer Durchgangsöffnung 3' an einer Frontblende 2' sowie das Gehäuse 4' modifiziert sind. Die Griffplatte 5, das Schaumstoffelement 6 und die Abdeckung 7 sind wie bei dem ersten Ausführungsbeispiel ausgebildet.

Wie in den Figuren 7 und 8 zu sehen ist, wird die Griffplatte 5 wieder gegen einen hervorstehenden Ring 9 des Gehäuses 4' gedrückt, wobei an dem Ring 9 eine schräge Anlagefläche 11 ausgebildet ist, die mit der schrägen Anlagefläche 10 benachbart zu dem Ring 8 zusammen wirkt. Anders als bei dem ersten Ausführungsbeispiel ist die Durchgangsöffnung 3' jedoch nicht mehr zylindrisch ausgebildet, sondern umfasst eine Stufe, so dass der hervorstehende Ring 9 teilweise in der Frontblende 2' aufgenommen ist und nur mit einem schmaleren Ringabschnitt 16 über einen Wandabschnitt 15 der Frontblende 2' im Bereich des Gehäuses 4' hervorsteht. Der Ringabschnitt 16 ist dabei an dem Rand 9 integral ausgebildet. Das Öffnen und Schließen der Frontblende 2' erfolgt durch ein Eindrücken der Griffplatte 5 und ein Zurückbewegen der Griffplatte 5 durch entsprechende Federkraft des Schaumstoffelementes 6.

In Figur 9 ist der Möbelgriff 1' in der eingebauten Position gezeigt und von außen ist fast nur noch die Griffplatte 5 zu sehen, die in einer Ebene mit der Vorderseite der Frontplatte 2' angeordnet ist. Zwischen der Griffplatte 5 und der Frontplatte 2' ist nur noch der schmale Ring 16 des Gehäuses 4' angeordnet. Von der Rückseite ist nur die Abdeckung 7 an der Frontblende 2' zu sehen (Figur 10).

Die Griffplatte 5 und das Gehäuse 4 sind vorzugsweise aus Kunststoff ausgebildet und können in derselben Farbe wie die Frontplatte 2 gestaltet sein, so dass sich ein einheitliches Erscheinungsbild ergibt. Es ist natürlich auch möglich die Griffplatte 5 und das Gehäuse 4 aus Metall, Holz oder einem anderen Material zu fertigen.

Um das Griffelement als Baueinheit montieren zu können, kann das Schaumstoffelement 6 auch mit der Griffplatte und/oder der Abdeckung 7 verklebt sein. Dadurch wird auch verhindert, beim Öffnen der Abdeckung 7 das Schaumstoffelement 6 nach unten gleiten zu können, da es mit größerem Spiel innerhalb des Gehäuses 4 schwebend gehalten ist.

## Patentansprüche

1. Möbelgriff für eine Frontblende (2, 2'), mit einem an einem an einer Frontblende (2, 2') montierbaren Gehäuse (4, 4'), an dem eine Griffplatte (5) gehalten ist, wobei die Griffplatte (5) federnd in dem Gehäuse (4, 4') gelagert ist und nach einem Eindrücken der Griffplatte (5) ein Rand (9, 17) des Gehäuses (4, 4') zum Öffnen der Frontblende (2, 2') greifbar ist und wobei das Gehäuse (4, 4') auf der zur Griffplatte (5) gegenüberliegenden Seite durch eine Abdeckung (7) verschlossen ist **dadurch gekennzeichnet, dass** die Griffplatte (5) und das Gehäuse (4, 4') jeweils eine schräg zur Ebene der Frontblende (2, 2') ausgebildete Anlagefläche (10, 11) zur Zentrierung der Griffplatte (5) aufweisen, die Feder durch ein Schaumstoffelement (6) gebildet ist, das zwischen der Griffplatte (5) und der Abdeckung (7) angeordnet ist und dass das Schaumstoffelement (6) mit der Griffplatte (5) und/oder der Abdeckung (7) verklebt ist.

2. Möbelgriff nach Anspruch 1, **dadurch gekennzeichnet, dass** die Griffplatte (5) randseitig gegen einen Ring (9, 17) des Gehäuses (4, 4') gedrückt gehalten ist.

3. Möbelgriff nach Anspruch 1 oder 2, **dadurch gekennzeichnet, dass** die Griffplatte (5) im Wesentlichen kreisrund, oval, quadratisch, rechteckig oder mehreckig als Scheibe ausgebildet ist.

4. Möbelgriff nach einem der Ansprüche 1 bis 3, **dadurch gekennzeichnet, dass** das Gehäuse (4) an einer zylindrischen Durchgangsbohrung (3) einer Frontblende (2) festlegbar ist.

5. Möbelgriff nach einem der Ansprüche 1 bis 3, **dadurch gekennzeichnet, dass** das Gehäuse (4') gestuft ausgebildet ist und an einer gestuften Durchgangsöffnung (3') einer Frontblende (2') festlegbar ist.

## Claims

1. A furniture handle for a front panel (2, 2'), having a housing (4, 4'), which can be installed on a front panel (2, 2'), on which a handle plate (5) is retained, whereby the handle plate (5) is spring loaded in the housing (4, 4') and an edge (9, 17) of the housing (4, 4') is graspable to open the front panel (2, 2') after the handle plate (5) is pressed in and whereby the housing (4, 4') is closed by a cover (7) on the side opposite to the handle plate (5), **characterized in that** the handle plate (5) and the housing (4, 4') each have a contact surface (10, 11) which is implemented as inclined to the plane of the front panel (2, 2') for centering the handle plate (5), and that the spring is formed by a foam element (6) which is situated between the handle plate (5) and the cover (7), and that the foam element (6) is glued to the handle plate (5) and/or the cover (7).

2. The furniture handle according to Claim 1, **characterized in that** the handle plate (5) is held pressed at the edge against a ring (9, 17) of the housing (4, 4').

3. The furniture handle according to Claim 1 or 2, **characterized in that** the handle plate (5) is implemented as essentially circular, oval, square, rectangular, or polygonal as a disk.

4. The furniture handle according to one of Claims 1 through 3, **characterized in that** the housing (4) can be fixed on a cylindrical through hole (3) of a front panel (2).

5. The furniture handle according to one of Claims 1 through 4, **characterized in that** the housing (4') is implemented as stepped and can be fixed on a stepped through opening (3') of a front panel (2').

## Revendications

1. Poignée de meuble pour façade (2, 2') comportant un boîtier (4, 4') pouvant être monté sur une façade (2, 2'), boîtier sur lequel est fixée une plaquette de préhension (5), la plaquette de préhension (5) étant logée de manière amortissante dans le boîtier (4, 4') et un bord (9, 17) du boîtier (4, 4') pouvant être saisi après pression de la plaquette de préhension (5) pour ouvrir la façade (2, 2') et le boîtier (4, 4') étant fermé par un couvercle (7) du côté opposé à la plaquette de préhension (5), **caractérisée en ce que** la plaquette de préhension (5) et le boîtier (4, 4') comportent chacun une surface d'appui (10, 11), réalisée en biais par rapport au plan de la façade (2, 2'), permettant de centrer la plaquette de préhension (5), le ressort étant constitué d'un élément en mousse (6) qui est disposé entre la plaquette de préhension (5) et le couvercle (7), et **en ce que** l'élément en mousse (6) est collé à la plaquette de préhension (5) et/ou le couvercle (7).

2. Poignée de meuble selon la revendication 1, **caractérisée en ce que** la plaquette de préhension (5) est pressée, du côté du bord, contre un anneau (9, 17) du boîtier (4, 4').

3. Poignée de meuble selon la revendication 1 ou 2, **caractérisée en ce que** la plaquette de préhension (5) est principalement réalisée sous la forme d'une plaque circulaire, ovale, carrée, rectangulaire ou polygonale.

4. Poignée de meuble selon l'une quelconque des revendications 1 à 3, **caractérisée en ce que** le boîtier (4) peut être fixé sur l'alésage traversant cylindrique (3) d'une façade (2).

5. Poignée de meuble selon l'une quelconque des revendications 1 à 3, **caractérisée en ce que** le boîtier (4') est réalisé avec des paliers et peut être fixé sur l'orifice traversant (3') à paliers d'une façade (2').
